# EUROPÄISCHE PATENTANMELDUNG

(11) **EP 3 000 543 A1**
(43) Veröffentlichungstag der Anmeldung: **30.03.2016**
(21) Anmeldenummer: 14186863.8
(22) Anmeldetag: 29.09.2014
(51) Int. Cl.: B21D 39/03, B21D 28/02, B21D 53/38, B23K 1/00

(54) **Verfahren zur Herstellung eines Blechteils mit großer Wandstärke und solches Blechteil**

(71) Anmelder: Wilhelm Schröder GmbH, 58849 Herscheid (DE)
(72) Erfinder: Okulla, Kai, 58849 Herscheid (DE)
(74) Vertreter: Hoefer & Partner Patentanwälte mbB

(57) **Zusammenfassung**

Die vorliegende Erfindung betrifft ein Verfahren zur Herstellung eines Blechteils (1) mit großer Wandstärke (W_{B}) mit folgenden Verfahrensschritten: Aufteilen des herzustellenden Blechteils (1) in eine Mehrzahl von Blechschichten (2 - 4 bzw. 2 - 5), die jeweils eine Wandstärke (W_{S}) aufweisen, die geringer ist als die Wandstärke (W_{B}) des Blechteils (1); Stanzen der Blechschichten (2 - 4 bzw. 2 - 5) in die Form (F) des herzustellenden Blechteils (1); Erstellen einer Toleranz-Ausgleichserhebung (9A - 9C bzw. 10A - 10G) auf einer (4 bzw. 5) der Blechschichten (2 - 4 bzw. 2 - 5), die eine Erhebungshöhe (H₉ bzw. H₁₀) aufweisen; und Zusammenfügen so vieler gestanzter Blechschichten (2 - 4 bzw. 2 - 5) zu einem Stanz- bzw. Blechpaket (8), dass die Summe der Wandstärken (W_{S}) der Blechschichten (2 - 4 bzw. 2 - 5) zuzüglich der Erhebungshöhe (H₉ bzw. H₁₀) der Toleranz-Ausgleichserhebung (9A-9C bzw. 10A - 10G) gleich der Wandstärke (W_{B}) des herzustellenden Blechteils (1) ist.

## Beschreibung

Die Erfindung betrifft ein Verfahren zur Herstellung eines Blechteils mit großer Wandstärke gemäß Anspruch 1.

Bei einem bekannten Verfahren zur Herstellung eines Blechteils mit großer Wandstärke kann es sich beispielsweise um ein Verfahren zum Herstellen von in Türschlössern befindlichen Drehfallen bzw. Sperrklinken handeln. Die Wand- bzw. Materialstärke derartiger Blechteile beträgt etwa 3,5 bis 5,0 mm, was insofern bereits eine große Wandstärke darstellt, als es bei derartigen Wandstärkenbereichen bereits erforderlich ist, zur Formgebung des Blechteils ein "Feinschneidstanzverfahren" anzuwenden. Im Anschluss an das Feinschneiden werden derartige Blechteile trowalisiert (gleitgeschliffen) und ggf. bandgeschliffen. Im Anschluss danach erfolgt ein Vergütungsvorgang, um eine erforderliche Festigkeit, von beispielsweise größer 1000 Nm/mm² zu erhalten. Nach dem Vergüten wird ein Gleitbeschichten mit Gleitlack und anschließend ein abschließendes Kunststoffumspritzen durchgeführt, bevor das Bauteil in Form der Drehfalle bzw. Sperrklinge im Türschloss verbaut werden kann.

Der Nachteil dieses bekannten Verfahrens besteht in der Notwendigkeit von mindestens fünf diversen Verfahrensschritten, die überdies in aller Regel nicht von einem Hersteller sondern jeweils von spezialisierten Herstellern durchgeführt werden müssen, sodass zu den eigentlichen Verfahrensschritten und deren Kosten die Kosten für die entsprechenden Transportvorgänge zu den jeweiligen Spezialherstellern hinzukommen.

Es ist daher Aufgabe der vorliegenden Erfindung, ein Verfahren zur Herstellung eines Blechteils mit großer Wandstärke bereitzustellen, das gegenüber bekannten Verfahren einen vereinfachten technischen Herstellungsvorgang und damit geringere Herstellungskosten ermöglicht.

Die Lösung dieser Aufgabe erfolgt durch die Merkmale des Anspruchs 1.

Das erfindungsgemäße Verfahren ergibt gegenüber bekannten Verfahren zunächst den Vorteil eines konzentrierten technischen Herstellungsvorgangs, mit nur noch maximal zwei verschiedenen Prozessschritten, was somit Prozessschwankungen innerhalb der bisherigen Prozesskette von üblicherweise fünf Prozessschritten auf maximal zwei Prozessschritte eliminiert. Zudem ergibt sich der Vorteil einer Prozessstufenreduzierung, die die Herstellungskosten senkt.

Da das erfindungsgemäße Blechteil mit dem erfindungsgemäßen Verfahren mithilfe einer Mehrzahl von Blechteilen zusammengesetzt wird, ergibt sich eine mehrfach auftretend Material-Stärken-Toleranz am Einzelblech. Dieser Toleranzkette wird durch die Toleranz-Ausgleichserhebung entgegengewirkt. Damit wird das Nennmaß der -gesamten Blechteilstärke prozesssicher und mit einer geringeren Toleranz im Vergleich zum Feinschneidteil erreicht. Ein nachträgliches Trowalisieren bzw. Gleitschleifen der Blechteile kann entfallen.

Erfindungsgemäß wird im Gegensatz zu bekannten Verfahren, bei denen das Blechteil aus einem Material mit einer Dicke, die der Wandstärke des herzustellenden Blechteils entspricht, geformt wird, das herzustellenden Blechteils zunächst in eine Mehrzahl von Blechschichten aufgeteilt bzw. unterteilt, deren Wandstärke jeweils geringer ist als die Wandstärke des letztendlich herzustellenden Bauteils. Beträgt die Wandstärke des Blechteils bzw. Bauteils beispielsweise 5,0 mm, wäre es erfindungsgemäß möglich, fünf Blechschichten mit jeweils einer Wandstärke von 0;95 mm oder auch vier Blechschichten mit einer Wandstärke von 1,2 mm in die Form des jeweils herzustellenden Blechteils zu stanzen, wobei es nicht erforderlich ist, ein Feinstanzen durchzuführen, sondern ein klassischer Stanzvorgang ausreicht, da die Blechstärken, wie zuvor erläutert, jeweils eine deutlich verringerte Wandstärke haben, die ein Feinstanzen bzw. Feinschneiden nicht erfordert. Da sich die Stanzbruchflächen bei dünnen Blechstärken (von üblicherweise weniger als 1,25 mm) mit einem Glattschnittanteil bis zum mehr als 50 % mittels herkömmlicher Stanzprozesse herstellen lassen, wird somit eine Flächenqualität der Stanzkanten erzielt, die einem Glattschnittanteil durch Feinschneiden ähnlich ist.

Nachdem die Blechschichten ausgestanzt sind, werden so viele Blechschichten anschließend zusammengefügt, dass die Summe der Wandstärken der Blechschichten inklusive der Höhe der Toleranz-Ausgleichserhebung gleich der Wandstärke des herzustellenden Blechteils bzw. Bauteils ist.

Aufgrund des genannten Aufteilens und Ausschneidens einzelner Blechschichten, die dann zu dem letztendlich herzustellenden Blech- bzw. Bauteil zusammengefügt werden, ist es erfindungsgemäß möglich, zumindest die Schritte des Trowalisierens und Bandschleifens zu eliminieren, was das erfindungsgemäße Verfahren technisch deutlich vereinfacht und überdies die Herstellungskosten deutlich vermindert. Im Rahmen der Erfindung durchgeführte Untersuchungen haben diesbezüglich ergeben, dass Kostenreduktion bis zu 25 % gegenüber bekannten Verfahren erreichbar sind.

Die Unteransprüche haben vorteilhafte Weiterbildungen der Erfindung zum Inhalt.

In Anspruch 12 ist ein erfindungsgemäßes Bauteils definiert.

Weitere Einzelheiten, Merkmale und Vorteile der Erfindung ergeben sich aus nachfolgender Beschreibung von Ausführungsbeispielen anhand der Zeichnung. Darin zeigt:
Fig. 1A eine Teil-Draufsicht auf eine erste Ausführungsform einer Blechschicht,
Fig. 1B eine Schnittdarstellung des in Blechschichten aufgeteilten Bauteils entlang der Schnittlinie A-A in Fig. 1A,
Fig. 1C eine perspektivische Ansicht der Blechschichten gemäß Fig. 1B,
Fig. 2A bis 2C den Fig. 1A bis 1C entsprechende Darstellungen einer zweiten Ausführungsform.

Fig. 1A bis 1C zeigt in Draufsicht, Schnittdarstellung entlang der Linie A-A und perspektivischer Ansicht einer Mehrzahl von (im Beispielsfall drei) Blechschichten 2, 3 und 4, die jeweils eine identische Wandstärke Wₛ haben und deren Form F derjenigen des herzustellenden Blechteils entspricht. Diese Art der Aufteilung eines Bauteils in eine Mehrzahl von Blechschichten wird auch als Paketierung bezeichnet.

Um die Blechschichten 2 bis 4 herstellen zu können, ist ein einfacher bzw. klassischer Stanzvorgang ausreichend, da die Wandstärke Wₛ erheblich geringer ist als die Wandstärke des herzustellenden Blechteiles, die in Fig. 3C mit der Bezugsziffer W_{B} verdeutlicht ist.

Aus der Zusammenschau der Fig. 2A bis 2C wird deutlich, dass die in diesem Beispielsfalle vier Blechschichten 2, 3, 4, und 5 zum herzustellenden Blechteil bzw. Bauteil 1 zusammengefügt werden, wozu bei der in den Figuren 1a bis 1C und 2A bis 2C dargestellten Ausführungsform vorzugsweise jeweils eine sogenannte Durchsetzung DS vorgesehen ist, die eine Vernoppung / Verbindungspunkte darstellt, um die Blechschichten 2 bis 4 bzw. 2 bis 5 in der gewünschten Art und Weise zur Herstellung der Form F des Blechteils 1 zusammenfügen zu können. Die Abfolge der Fig. 1A - 1C und 2A - 2C verdeutlicht ferner eine Ausführungsform, bei der zur Verbindung der Blechschichten 2 bis 5 ein Laser-Schweiß-Verfahren LS verwendet wird.

Die Fig. 1A bis 1C und 2A bis 2C verdeutlichen ferner, dass das Blechteil 1 in einem Funktionsbereich 6 mit einem Metallplättchen 7 versehen werden kann, das vorzugsweise vergütet und gleitbeschichtet ist, um die gewünschten Gleit- und Festigkeitsanforderungen des Funktionsbereichs 6 sicher stellen zu können.

Das Vorsehen eines derartigen Plättchens 7 ist jedoch nicht obligatorisch. Alternativ wäre es möglich, den Funktionsbereich 6, oder ggf. mehrere am Blechteil 1 vorgesehene Funktionsbereiche, nach dem Zusammenfügen zu vergüten, bzw. veredeln oder sämtliche Blechschichten aus einem bereits vor dem Stanzvorgang vergüteten Material, wie beispielsweise einem speziellen Stahl, auszustanzen, der vorzugsweise zumindest im Funktionsbereich gleitbeschichtet sein kann.

Ferner ist es alternativ möglich, nur den bzw. die Funktionsbereiche 6 zu vergüten oder mit geeigneten Veredelungsverfahren zu bearbeiten, um die gewünschte Festigkeit und Verschleißbeständigkeit zu erlangen.

Neben dem in den Figuren schematisch vereinfacht dargestellten Laser-Schweiß-Verfahren LS ist es auch möglich, die Blechschichten zu verkleben, zu löten oder mittels eines Clinchveriahrens oder auch Toxen zu verbinden.

Das durch die zusammengefügten Blechschichten 2 bis 4 bzw. 2 bis 5 gebildete und das Blechteil 1 darstellende Blech- bzw. Stanzpaket 8 kann ferner mit Kunststoff umspritzt werden oder von zwei Kunststoffschalen, die in den Figuren jedoch nicht dargestellt sind, umgeben werden. Für das Verbinden der Kunststoffschalen mit dem Blechpaket 8 ist es möglich, die Kunststoffschalen zu stecken, zu kleben, zu schweißen, zu löten oder auf ähnliche Art und Weise miteinander zu verbinden

Ferner ist es alternativ möglich, dass Blechpaket 8 mittels einer gleitbeständigen Folie zu ummanteln.

Ferner verdeutlichen die Fig. 1A bis 1C das Vorsehen einer Toleranz-Ausgleichserhebung. Diese Toleranz-Ausgleichserhebung ist auf der obersten bzw. außenliegenden Blechschicht 4 angeordnet und ist im Falle der Ausführungsform gemäß den Fig. 1A bis 1C als Sicke ausgebildet. Insgesamt sind hierbei bei der dargestellten Ausführungsform drei derartige Sicken 9A bis 9C vorgesehen. Die Anzahl und Formgebung dieser Sicken richtet sich nach der Form F des jeweiligen Blechteils 1. Wie Fig. 1C verdeutlicht, sind die AusgleichsSickon 9A und 9C jeweils als geschlossene Ringsicken ausgeführt, während die Sicke 9B eine leicht gekrümmte Einzelsicke ist. Wie eingangs erläutert, dienen diese Sicken als Toleranzausgleich für die mehrfach auftretende Material-Stärken-Toleranz der jeweiligen Einzelbleche 2 bis 4.

Bei der Ausführungsform gemäß den Fig. 2A bis 2C ist ebenfalls eine derartige Toleranz-Ausgleichserhebung vorgesehen, die jedoch bei dieser Ausführungsform aus einer Mehrzahl punktueller Erhebungen (Warzen) besteht, die mit den Bezugsziffern 10A bis 10G in den Fig. 2A bis 2C identifiziert sind. Bei dieser Ausführungsform, die vier Einzelbleche 2 bis 5 umfasst, ist die Toleranz-Ausgleichserhebung in Form der genannten einzelnen Erhebungen 10A bis 10G auf der Blechschicht 5 angeordnet, die, wie die Blechschicht 4 der ersten Ausführungsform, die oberste bzw. eine außenliegende Blechschicht des Blechpaketes 8 darstellt. Auch bei dieser Ausführungsform ist die Anzahl und Positionierung der einzelnen Erhebungen 10A bis 10G an die Form F des Blechteils 1 anzupassen.

Würde es sich bei der Ausführungsform gemäß den Figuren 2A bis 2C um ein Bauteil bzw. Blechteils 1 mit einer Gesamtstärke von zum Beispiel 5 mm handeln, würde erfindungsgemäß folgendes Verfahren erfolgen:
- Erfindungsgemäß wird für die vier Blechschichten 2 bis 5, die jeweils eine Wandstärke W_{S} von 1,2 mm haben, eine Stanzpaketierung durchgeführt.
- In der außenliegenden Blechschicht 5 Werden die Toleranz-Ausgleichserhebungen 10A bis 10G zum Beispiel mit einer Ausgleichserhebungshöhe H₁₀ von 0,4 mm geprägt. Dies ergäbe in Summe 5,2 mm für das zusammengefügte Paket, die sich aus 4,8 mm für die Summe der vier Blechschichten 2 bis 5 und der 0,4 mm für die Ausgleichserhebungshöhe H₁₀ ergeben.
- Danach wird das komplettpaketierte Blechteil 1 auf die gewünschte Wandstärke W_{B} von 5,0 mm planiert.

Im Beispielsfalle der Figuren 2A bis 2C sind vier Blechschichten vorgesehen. Üblicherweise können jedoch auch Pakete mit drei oder fünf derartigen Blechschichten verarbeitet werden.

Wie am vorgehenden Beispiel erläutert, kann die Höhe der Toleranz-Ausgleichserhebungen Hg bzw. H₁₀ von Fall zu Fall passend gewählt werden.

Neben der voranstehenden schriftlichen Offenbarung der Erfindung wird zu deren Ergänzung hiermit explizit auf die zeichnerische Darstellung der Erfindung in den Figuren 1A bis 2C Bezug genommen.

### Bezugszeichenliste

1 Blechteil/Bauteil, insbesondere Drehfalle/Sperrklinke
2-5 Blechschichten/Bauteilschichten
6 Funktionsbereich
7 Metallplättchen
8 Blechpaket/Stanzpaket
9A-9C Toleranz-Ausgleichserhebung (Sicke)
10A-10G Toleranz-Ausgleichserhebung (punktuelle Erhebungen)
F Form/Außenkontur
H₉ Höhe der Tolerariz-Ausgleichserhebung 9A-9C
H₁₀ Höhe der Toleranz-Ausgleichserhebung 10A-10G
Wₛ Wandstärke der Blechschichten
W_{B} Wandstärke des Blechteils bzw. Bauteils
LS Laser-Verschweißung
DS Durchsetzung

## Patentansprüche

1. Verfahren zur Herstellung eines Blechteils (1) mit großer Wandstärke (W_{B}) mit folgenden Verfahrensschritten:
- Aufteilen des herzustellenden Blechteils (1) in eine Mehrzahl von Blechschichten (2 - 4 bzw. 2 - 5), die jeweils eine Wandstärke (Wₛ) aufweisen, die geringer ist als die Wandstärke (W_{B}) des Blechteils (1);
- Stanzen der Blechschichten (2 - 4 bzw. 2 - 5) in die Form (F) des herzustellenden Blechteils (1);
- Erstellen einer Toleranz-Ausgleichserhebung (9A - 9C bzw. 10A - 10G) auf einer (4 bzw. 5) der Blechschichten (2 - 4 bzw. 2 - 5), die eine wählbare Erhebungshöhe (H₉ bzw. H₁₀) aufweisen; und
- Zusammenfügen so vieler gestanzter Blechschichten (2 - 4 bzw. 2 - 5) zu einem Stanz- bzw. Blechpaket (8), dass die Summe der Wandstärken (Wₛ) der Blechschichten (2 - 4 bzw. 2 - 5) zuzüglich der Erhebungshöhe (H₉ bzw. H₁₀) der Toleranz-Ausgleichserhebung (9A - 9C bzw. 10A - 10G) zumindest gleich der Wandstärke (W_{B}) des herzustellenden Blechteils (1) ist.

2. Verfahren nach Anspruch 1, **dadurch gekennzeichnet, dass** ein oder mehrere Funktionsbereiche (6) des Blechteils (1) vergütet oder mittels eines Veredelungsverfahrens bearbeitet werden.

3. Verfahren nach Anspruch 1, **dadurch gekennzeichnet, dass** die Blechschichten (2 - 4 bzw. 2 - 5) aus einem vergüteten und vorzugsweise gleitbeschichteten Stahl gestanzt werden.

4. Verfahren nach einem der Ansprüche 1 bis 3, **dadurch gekennzeichnet, dass** ein oder mehrere Funktionsbereiche (6) mit einem vergüteten und vorzugsweise gleitbeschichteten Metallplättchen (7) versehen werden.

5. Verfahren nach Anspruch 4, **dadurch gekennzeichnet, dass** das Metallplättchen (7) auf dem Funktionsbereich (6) aufgelötet, geklebt, oder aufgeschweißt wird.

6. Verfahren nach einem der Ansprüche 1 bis 4, **dadurch gekennzeichnet, dass** zur Verbindung des Stanz- bzw. Blechpakets (8) ein Schweiß-Verfahren, insbesondere ein Laser-Schweiß-Verfahren verwendet wird.

7. Verfahren nach einem der Ansprüche 1 bis 4, **dadurch gekennzeichnet, dass** zum Verbinden der Blechschichten (2 - 4 bzw. 2 - 5) des Stanz- bzw. Blechpakets (8) ein Kleberverfahren verwendet wird.

8. Verfahren nach einem der Ansprüche 1 bis 4, **dadurch gekennzeichnet, dass** zur Verbindung der Blechschichten (2 - 4 bzw. 2 - 5) des Stanz- bzw. Blechpakets (8) ein Clinchverfahren oder Toxen verwendet wird.

9. Verfahren nach einem der Ansprüche 1 bis 8, **dadurch gekennzeichnet, dass** das Blech- bzw. Stanzpaket (8) mit Kunststoff umspritzt wird.

10. Verfahren nach einem der Ansprüche 1 bis 8, **dadurch gekennzeichnet, dass** das Blech- bzw. Stanzpaket (8) mit zwei Kunststoffschalen ummantelt wird.

11. Verfahren nach einem der Ansprüche 1 bis 8, **dadurch gekennzeichnet, dass** das Blech- bzw. Stanzpaket (8) mit einer gleitbeständigen Folie ummantelt wird.

12. Verfahren nach einem der Ansprüche 1 bis 11, **dadurch gekennzeichnet, dass** die Toleranz-Ausgleichserhebung (9A - 9C bzw. 10A - 10G) auf einer äußeren Blechschicht (4 bzw. 5) angeordnet wird.

13. Verfahren nach einem der Ansprüche 1 bis 12, **dadurch gekennzeichnet, dass** das Stanz- bzw. Blechpaket (8) auf die Wandstärke (W_{B}) des herzustellenden Blechteils (1) planiert /geprägt wird, falls die Summe der Wandstärken (Wₛ) der Blechschichten (2 - 4 bzw. 2 - 5) zuzüglich der Erhebungshöhe (H₉ bzw. H₁₀) der Toleranz-Ausgleichserhebung (9A - 9C bzw. 10A - 10G) größer ist als die Wandstärke (W_{B}) des herzustellenden Blechteils (1).

14. Blechteil (1) mit großer Wandstärke (W_{B}) und einer vorbestimmbaren Form (F), **gekennzeichnet durch** eine Mehrzahl von in die Form (F) gestanzten Blechschichten (2 - 4 bzw. 2 - 5), die jeweils eine Wandstärke (W_{S}) aufweisen, die geringer ist als die Wandstärke (W_{B}), wobei im zusammengesetzten Zustand der gestanzten Blechschichten (2 - 4 bzw. 2 - 5) die Summe der Wandstärken (Wₛ) der Blechschichten (2 - 4 bzw. 2 - 5) inklusive einer Erhebungshöhe (H₉ bzw. H₁₀) einer auf einer äußeren Blechschicht (4 bzw. 5) angeordneten Toleranz-Ausgleichserhebung (9A - 9C bzw. 10A - 10G) zumindest gleich der Wandstärke (W_{B}) des Blechteils (1) ist.

## Geänderte Patentansprüche

### Geänderte Patentansprüche gemäss Regel 137(2) EPÜ.

1. Verfahren zur Herstellung eines Blechteils (1) mit großer Wandstärke (W_{B}) mit folgenden Verfahrensschritten:
- Aufteilen des herzustellenden Blechteils (1) in eine Mehrzahl von Blechschichten (2 - 4 bzw. 2 - 5), die jeweils eine Wandstärke (Wₛ) aufweisen, die geringer ist als die Wandstärke (W_{B}) des Blechteils (1);
- Stanzen der Blechschichten (2 - 4 bzw. 2 - 5) in die Form (F) des herzustellenden Blechteils (1), **gekennzeichnet durch** folgende Verfahrensschritte:
- Erstellen einer Toleranz-Ausgleichserhebung (9A - 9C bzw. 10A - 10G) auf einer (4 bzw. 5) der Blechschichten (2 - 4 bzw. 2 - 5), die eine wählbare Erhebungshöhe (H₉ bzw. H₁₀) aufweisen; und
- Zusammenfügen so vieler gestanzter Blechschichten (2 - 4 bzw. 2 - 5) zu einem Stanz- bzw. Blechpaket (8), dass die Summe der Wandstärken (Wₛ) der Blechschichten (2 - 4 bzw. 2 - 5) zuzüglich der Erhebungshöhe (H₉ bzw. H₁₀) der Toleranz-Ausgleichserhebung (9A - 9C bzw. 10A - 10G) zumindest gleich der Wandstärke (W_{B}) des herzustellenden Blechteils (1) ist.

2. Verfahren nach Anspruch 1, **dadurch gekennzeichnet, dass** ein oder mehrere Funktionsbereiche (6) des Blechteils (1) vergütet oder mittels eines Veredelungsverfahrens bearbeitet werden.

3. Verfahren nach Anspruch 1, **dadurch gekennzeichnet, dass** die Blechschichten (2 - 4 bzw. 2 - 5) aus einem vergüteten und vorzugsweise gleitbeschichteten Stahl gestanzt werden.

4. Verfahren nach einem der Ansprüche 1 bis 3, **dadurch gekennzeichnet, dass** ein oder mehrere Funktionsbereiche (6) mit einem vergüteten und vorzugsweise gleitbeschichteten Metallplättchen (7) versehen werden.

5. Verfahren nach Anspruch 4, **dadurch gekennzeichnet, dass** das Metallplättchen (7) auf dem Funktionsbereich (6) aufgelötet, geklebt, oder aufgeschweißt wird.

6. Verfahren nach einem der Ansprüche 1 bis 4, **dadurch gekennzeichnet, dass** zur Verbindung des Stanz- bzw. Blechpakets (8) ein Schweiß-Verfahren, insbesondere ein Laser-Schweiß-Verfahren verwendet wird.

7. Verfahren nach einem der Ansprüche 1 bis 4, **dadurch gekennzeichnet, dass** zum Verbinden der Blechschichten (2 - 4 bzw. 2 - 5) des Stanz- bzw. Blechpakets (8) ein Kleberverfahren verwendet wird.

8. Verfahren nach einem der Ansprüche 1 bis 4, **dadurch gekennzeichnet, dass** zur Verbindung der Blechschichten (2 - 4 bzw. 2 - 5) des Stanz- bzw. Blechpakets (8) ein Clinchverfahren oder Toxen verwendet wird.

9. Verfahren nach einem der Ansprüche 1 bis 8, **dadurch gekennzeichnet, dass** das Blech- bzw. Stanzpaket (8) mit Kunststoff umspritzt wird.

10. Verfahren nach einem der Ansprüche 1 bis 8, **dadurch gekennzeichnet, dass** das Blech- bzw. Stanzpaket (8) mit zwei Kunststoffschalen ummantelt wird.

11. Verfahren nach einem der Ansprüche 1 bis 8, **dadurch gekennzeichnet, dass** das Blech- bzw. Stanzpaket (8) mit einer gleitbeständigen Folie ummantelt wird.

12. Verfahren nach einem der Ansprüche 1 bis 11, **dadurch gekennzeichnet, dass** die Toleranz-Ausgleichserhebung (9A - 9C bzw. 10A - 10G) auf einer äußeren Blechschicht (4 bzw. 5) angeordnet wird.

13. Verfahren nach einem der Ansprüche 1 bis 12, **dadurch gekennzeichnet, dass** das Stanz- bzw. Blechpaket (8) auf die Wandstärke (W_{B}) des herzustellenden Blechteils (1) planiert /geprägt wird, falls die Summe der Wandstärken (Wₛ) der Blechschichten (2 - 4 bzw. 2 - 5) zuzüglich der Erhebungshöhe (H₉ bzw. H₁₀) der Toleranz-Ausgleichserhebung (9A - 9C bzw. 10A - 10G) größer ist als die Wandstärke (W_{B}) des herzustellenden Blechteils (1).

14. Blechteil (1) mit großer Wandstärke (W_{B}) und einer vorbestimmbaren Form (F), mit einer Mehrzahl von in die Form (F) gestanzten Blechschichten (2 - 4 bzw. 2 - 5), die jeweils eine Wandstärke (Wₛ) aufweisen, die geringer ist als die Wandstärke (W_{B}), **dadurch gekennzeichnet, dass** im zusammengesetzten Zustand der gestanzten Blechschichten (2 - 4 bzw. 2 - 5) die Summe der Wandstärken (Wₛ) der Blechschichten (2 - 4 bzw. 2 - 5) inklusive einer Erhebungshöhe (H₉ bzw. H₁₀) einer auf einer äußeren Blechschicht (4 bzw. 5) angeordneten Toleranz-Ausgleichserhebung (9A - 9C bzw. 10A - 10G) zumindest gleich der Wandstärke (W_{B}) des Blechteils (1) ist.
